# EUROPÄISCHE PATENTSCHRIFT

(11) **EP 3 793 912 B1**
(45) Veröffentlichungstag und Bekanntmachung des Hinweises auf die Patenterteilung: **21.12.2022**
(21) Anmeldenummer: 19714172.4
(22) Anmeldetag: 26.03.2019
(51) Int. Cl.: B65D 47/20, B65D 47/06, B65D 47/08

(54) **SPRÜHAUFSATZ ZUM STRAHLENFÖRMIGEN AUSBRINGEN VON FLÜSSIGEN SUBSTANZEN**
SPRAY ATTACHMENT FOR DISPENSING LIQUID SUBSTANCES IN THE FORM OF A JET
DISPOSITIF DE PULVÉRISATION POUR L'APPLICATION RADIALE DE SUBSTANCES LIQUIDES

(30) Priorität: 17.05.2018 CH 6172018
(43) Veröffentlichungstag der Anmeldung: 24.03.2021
(73) Patentinhaber: ALPLA Werke Alwin Lehner GmbH & Co. KG, 6971 Hard (AT)
(72) Erfinder: MÜLLER, Florian, 6971 Hard (AT); BÖSCH, Klemens, 6890 Lustenau (AT)
(74) Vertreter: Bohest AG Branch Ostschweiz
(86) Internationale Anmeldenummer: PCT/EP2019/057503
(87) Internationale Veröffentlichungsnummer: WO 2019/219278

(56) Entgegenhaltungen:
- EP-A1- 2 881 334
- WO-A1-99/64311
- WO-A1-2017/125595
- US-A- 3 321 114
- US-A1- 2015 273 504

## Beschreibung

Die Erfindung betrifft einen Sprühaufsatz zum strahlenförmigen Ausbringen von flüssigen Substanzen gemäss dem Oberbegriff des Patentanspruchs 1.

Im Haushalt, in Gewerbe und Industrie aber auch in pharmazeutischen und kosmetischen Anwendungen ist es vielfach erforderlich, in einem Behälter, beispielsweise in einer Flasche oder in einem Fläschchen, untergebrachte flüssige Substanzen zu versprühen. Unter "flüssigen Substanzen" werden gemäss der vorliegenden Erfindung Flüssigkeiten verstanden, deren Viskosität klein genug ist, um ein ungestörtes kontinuierliches Fliessen zu gewährleisten. Aus dem Stand der Technik sind beispielsweise Sprüheinrichtungen für Flüssigkeiten und Cremes bekannt, die mit einer Sprühpumpe über ein Sprühventil ausgebracht werden. Ein aufgefächertes Ausbringen von flüssigen Substanzen ist mit derartigen Sprühventilen nur in begrenztem Umfang möglich. Ausserdem zeigen die Sprühventile mit der Zeit die Tendenz zu verstopfen, wodurch das Auffächern des Sprühstosses noch weiter beeinträchtigt werden kann. Andere bekannte Sprühsysteme weisen einen zusammenquetschbaren Kunststoffbehälter auf, auf dessen Behälterhals ein mit siebartig angeordneten Durchtrittsöffnungen versehener Aufsatz angeordnet ist. Der Aufsatz ist üblicherweise ein in Mehrkomponententechnik hergestelltes Kunststoffspritzteil. Die Durchtrittsöffnungen sind dabei in einer Art Siebplatte ausgebildet, die beispielsweise aus Silikon besteht. Der Aufsatz kann auch noch eine Verschlusskappe umfassen, die über eine angespritzte Lasche mit dem Aufsatz verbunden ist. Durch Zusammenquetschen des Kunststoffbehälters wird die im Behälterinneren bevorratete flüssige Substanz durch die siebartig ausgebildeten Durchtrittsöffnungen versprüht.

Nachteilig an den bekannten Sprühsystemen ist ihre aufwendige und teure Konstruktion. Die siebartig ausgebildeten Durchtrittsöffnungen der Aufsatzteile sind hinsichtlich ihrer Durchmesser oft recht unterschiedlich und erlauben daher bei der Anwendung oftmals keinen gleichmässigen Sprühstrahl. Die Auffächerung des Sprühstrahls erfolgt oft nur ungleichmässig. Das Dokument EP-2881334 offenbart einen Sprühaufsatz nach der Oberbegriff des Anspruchs 1.

Aufgabe der vorliegenden Erfindung ist es daher, einen Sprühaufsatz zu schaffen, welche für den Einsatz in Verbindung mit flüssigen Substanzen geeignet ist. Die flüssige Substanz soll aus einem Behälter durch den Sprühaufsatz strahlenförmig durch Quetschen der Behälterwandung ausbringbar sein.

Die Lösung dieser Aufgaben besteht in einem Sprühaufsatz zum strahlenförmigen Ausbringen von flüssigen Substanzen, welcher die in Patentanspruch 1 angeführten Merkmale aufweist. Weiterbildungen und/oder vorteilhafte Ausführungsvarianten der Erfindung sind Gegenstand der abhängigen Patentansprüche.

Durch die Erfindung ist ein Sprühaufsatz zum strahlenförmigen Ausbringen von flüssigen Substanzen vorgeschlagen. Der Sprühaufsatz umfasst eine Kappe mit einem ringförmig umlaufenden, geschlossenen Mantel mit einer Wandung, an deren Innenseite oder Aussenseite erste Befestigungsmittel angeformt sind. Die ersten Befestigungsmittel sind zum Eingriff in korrespondierende zweite Befestigungsmittel ausgebildet, welche an einer Aussenwandung oder Innenwandung eines Behälterhalses vorgesehen sein können. An einem Längsende ist der Mantel von einer Deckfläche abgeschlossen, die eine Aussparung aufweist. Im Bereich der Aussparung ist ein Aufnahmeteil zur Aufnahme eines Einsatzteils angeordnet. Das Aufnahmeteil weist eine in Umfangsrichtung geschlossene konische Aufnahmefläche auf. Am Einsatzteil ist eine im Wesentlichen korrespondierend konisch ausgebildete Umfangsfläche ausgebildet. Das Einsatzteil weist eine axiale Erstreckung auf, die gleich oder kleiner ist als eine axiale Erstreckung des Aufnahmeteils. Die konische Aufnahmefläche des Aufnahmeteils und die konische Umfangsfläche des Einsatzteils begrenzen wenigstens einen Durchtrittskanal für die flüssige Substanz, durch den die flüssige Substanz ausbringbar ist, wenn die konische Aufnahmefläche und die konische Umfangsfläche aneinander anliegen.

Indem der wenigstens eine Durchtrittskanal von den miteinander zusammenwirkenden konischen Flächen des Aufnahmeteils und des Einsatzteils begrenzt ist, bestehen für deren Ausbildung und Herstellung deutlich grössere Freiheitsgrade als bei den siebartigen Einsätzen des Stands der Technik. Hierbei gleicht der durch die konischen Flächen des Aufnahmeteils und des Einsatzteils gebildete Durchtittskanal einer Röhre mit einer Eintrittsöffnung und einer Austrittsöffnung. Der wenigstens eine Durchtrittskanal kann auch im massentechnischen Herstellverfahren mit deutlich grösserer Gleichmässigkeit hergestellt werden, was sich vorteilhaft auf die Stückkosten auswirkt. Bezüglich des Herstellprozesses sei angemerkt, dass das Einsatzteil sowohl räumlich und zeitlich getrennt von dem restlichen Verschluss herstellbar ist, so dass diese beiden Teile nach Abschluss des Spritzgiessens ineinander montiert werden müssen, als auch in einem 2K-Spritzgiessverfahren, bei dem bereits der komplette Sprühaufsatz in einem Verfahrensschritt hergestellt wird. Die erfindungsgemässe Auslegung ermöglicht es auch, den wenigstens einen Durchtrittskanal mit kleineren Durchmessern herzustellen, ohne dazu auf kostspielige Herstellverfahren, wie z.B. Laserbohren, zurückgreifen zu müssen. Das Aufnahmeteil kann beispielsweise mit Vorsprüngen ausgestattet sein, die bei der Montage des Einsatzteils hinter diesem verrasten und ein Herausfallen des Einsatzteils formschlüssig verhindern. Hierbei kann das Einsatzteil, welches als ein Einzelteil gefertigt sein kann, nach der Montage in das Aufnahmeteil, welches in der Regel einstückig an der Deckfläche des Mantels ausgebildet ist, in Axialrichtung beweglich oder fest sein. In Axialrichtung beweglich bedeutet, dass das Einsatzteil relativ zu dem Aufnahmeteil von einer ersten Position, in der die konische Aufnahmefläche des Aufnahmeteils und die konische Umfangsfläche des Einsatzteils aneinander anliegen, in eine zweite Position, in der die konische Aufnahmefläche des Aufnahmeteils und die konische Umfangsfläche des Einsatzteils voneinander beabstandet sind, verlagerbar ist, und umgekehrt. Somit kann ein Teilbereich des wenigstens einen Durchtrittskanals in Form einer Rille an der konischen Aufnahmefläche des Aufnahmeteils und/oder der konischen Umfangsfläche des Einsatzteils ausgebildet sein. In der Regel wird dieser Teilbereich U-förmig oder V-förmig ausgebildet sein. Der wenigstens eine Durchtrittskanals kann also dadurch gebildet sein, dass die konische Aufnahmefläche des Aufnahmeteils und die konische Umfangsfläche des Einsatzteils aneinander anliegen. Somit kann der Durchtrittskanal gebildet werden, indem die Rille an der konischen Aufnahmefläche, respektive an der konischen Umfangsfläche, durch einen planen Bereich der konische Umfangsfläche, respektive der konischen Aufnahmefläche, gedeckt ist oder indem die Rille an der konischen Aufnahmefläche und die Rille an der konischen Umfangsfläche einander überdecken, Es können Durchtrittskanäle gebildet werden, die einen Querschnitt bis hinab zu etwa 0,005 mm² haben, und damit einen sehr feinen Strahl ausbilden. Solch feine Öffnungen sind im Spritzverfahren nicht zu erreichen, vielmehr müssten solch kleine Querschnitte beispielsweise mittels Laser gebohrt werden. Der Konus der konischen Umfangsfläche des Einsatzteils kann in montiertem Zustand derart ausgerichtet sein, dass dessen Grundfläche zu dem freien Ende des Mantels weist, respektive bei auf einen Behälter montierten Sprühaufsatz zu dem in dem Behälter bevorratetem Inhalt. Wenn das Einsatzteil entlang seiner Mittelachse in dem Aufnahmeteil verlagerbar ist, kann durch Quetschen des Behälters das Einsatzteil von der zweiten Position in die erste Position verlagert sein, so dass die konische Aufnahmefläche des Aufnahmeteils und die konische Umfangsfläche des Einsatzteils aneinander anliegen und hierdurch der wenigstens eine Durchtrittskanal gebildet ist. Das Quetschen kann eine elastisch reversible Verformung der Behälterwandung des Behälters bewirken, die mehrfach ausführbar ist, ohne den Behälter zu schädigen. Durch das Quetschen der Behälterwandung kann der Druck im Behälter ansteigen und der bevorratete Inhalt auf die Grundfläche der konischen Umfangsfläche des Einsatzteils drücken und das Einsatzteil in die erste Position verlagern, bevor die bevorratete flüssige Substanz zumindest zu einem Teil den Behälter in einem durch den wenigstens einen Durchtrittskanal gebildeten Strahl verlässt. Durch die Ausgestaltung als konische Aufnahmefläche des Aufnahmeteils und konische Umfangsfläche des Einsatzteils führt eine Erhöhung des Drucks im Behälterinneren auch zu einer Erhöhung des Anpressdrucks der konischen Aufnahmefläche an die konischen Umfangsfläche oder umgekehrt. In der Regel sind die Winkel, die die konische Aufnahmefläche mit der Mittelachse des Aufnahmeteils und die konische Umfangsfläche mit der Mittelachse des Einsatzteils einschließen, gleich, so dass ein flächiges Aneinanderliegen der konischen Aufnahmefläche und der konischen Umfangsfläche erfolgt und nicht nur eine linienförmige Berührung. Meist sind die beiden Winkel derart ausgebildet ist, dass die konische Umfangsfläche und die konische Aufnahmefläche nicht selbsthemmend aneinanderliegen. Wenn durch das Quetschen des Behälters genügend flüssige Substanz aus dem Behälter ausgebracht ist, kann durch Reduzieren des Drucks auf den Behälter bis auf Null das Ausbringen der flüssigen Substanz unterbrochen sein. Darüber hinaus kann durch eine Rückstellkraft des Behälters dieser unter Erzeugen eines Unterdrucks seine ursprüngliche Form annehmen. Durch die Erzeugung des Unterdrucks kann das Einsatzteil von der ersten Position in die zweite Position verlagert sein, so dass der Querschnitt, durch den die Umgebungsluft in das Behälterinnere gelangen kann, gegenüber dem Querschnitt des Durchtrittkanals vergrößert sein kann. Hierdurch kann der Behälter in einer kürzeren Zeitspanne in seine ursprüngliche Form vor dem Quetschen zurückkehren als wenn die Umgebungsluft allein durch den Querschnitt des Durchtrittkanals in das Behälterinnere gelangen müsste. Meist sind mehr als ein Durchtrittskanal in einem Sprühkopf ausgebildet. Grundsätzlich kann die flüssige Substanz aus dem Sprühaufsatz durch entsprechende Ausrichtung der konischen Aufnahmefläche des Aufnahmeteils und der konischen Umfangsfläche des Einsatzteils sowie durch entsprechende Ausbildung der Rillen konvergent, parallel und divergent ausgebracht werden. Bei dem Vorhandensein von mehr als einem Durchtrittskanal können sich die Strahlen bei einem konvergenten Ausbringen im Wesentlichen in einem Punkt treffen oder sich ohne Berührung kreuzen.

In einer Ausführungsvariante der Erfindung ist der wenigstens eine Durchtrittskanal durch eine Rille gebildet, die an der konischen Aufnahmefläche des Aufnahmeteils und/oder an der konischen Umfangsfläche des Einsatzteils ausgebildet ist. Daraus ergeben sie die folgenden drei Varianten für die Ausbildung der Durchtrittskanäle:
Rille/n an der konischen Aufnahmefläche; konische Umfangsfläche glatt
Rille/n an der konischen Umfangsfläche; konische Aufnahmefläche glatt
Rille/n an der konischen Aufnahmefläche und Rille/n an der konischen Umfangsfläche.

Dabei kann die Zahl der Rillen an der konischen Aufnahmefläche von der Zahl der Rillen an der Umfangsfläche abweichen. Die Rille/n an der konischen Aufnahmefläche und die Rille/n an der konischen Umfangsfläche können deckungsgleich sein, so dass sich damit die Querschnittsfläche der Rille/n an der konischen Umfangsfläche und die Querschnittsfläche der Rille/n an der konischen Aufnahmefläche addieren. Auch können die konische Aufnahmefläche als auch an der konischen Umfangsfläche derart angeordnet sein, dass sich die jeweilige Rille/n nicht überdecken. Somit kann die Gesamtzahl der Durchtrittskanäle sehr einfach vergrössert werden. Die Querschnittsfläche der Rille/n wird in der Regel aus Fertigungsgründen U-förmig oder V-förmig ausgebildet sein, kann jedoch jede vorzugsweise hinterschneidungsfreie Form aufweisen, so dass zur Entformung aus der Spritzform keine Schieber benötigt werden.

Eine Ausführungsvariante der Erfindung kann vorsehen, dass der wenigstens eine Durchtrittskanal eine Querschnittsfläche von etwa 0,005 mm² bis etwa 3,5 mm² hat. Die grösseren Querschnittsflächen können dabei beispielsweise dadurch erstellt werden, dass sowohl die konische Aufnahmefläche als auch die konische Umfangsfläche mit einer gleichen Anzahl von Rillen versehen sind und die Rillen miteinander zur Überdeckung gebracht werden.

In einem weiteren Ausführungsbeispiel des Sprühaufsatzes können die Aufnahmeeinrichtung und das Einsatzteil einen kreisförmigen Querschnitt aufweisen. Die konische Aufnahmefläche und die konische Umfangsfläche können dann beispielsweise als Kegelstumpfflächen ausgebildet sein.

Ein Ausführungsbeispiel des Sprühaufsatzes kann vorsehen, dass das Einsatzteil erste Positioniermittel aufweist, die mit zweiten Positioniermitteln am Aufnahmeteil zusammenwirken. Dadurch kann das Einsatzteil bei der Montage lagegenau in der Aufnahmeeinrichtung positioniert werden.

Bei einem weiteren Ausführungsbeispiel des Sprühaufsatzes ist das Einsatzteil gegenüber der konischen Aufnahmefläche zwischen 0,5° bis 179,5°, bevorzugt zwischen 0,5° und 90° und besonders bevorzugt zwischen 5° und 60° verdrehbar angeordnet. Auf diese Weise hat der Anwender bei Bedarf die Möglichkeit, durch Verdrehen des Einsatzteils gegenüber dem Aufnahmeteil die Querschnittsweite der Durchtrittskanäle zu verändern. Diese Ausführungsvariante bietet sich insbesondere bei einem Sprühaufsatz an, bei dem sowohl die konische Aufnahmefläche am Aufnahmeteil als auch die konische Umfangsfläche des Einsatzteils mit Rillen versehen sind.

Bei einem weiteren Ausführungsbeispiel des Sprühaufsatzes sind das Aufnahmeteil und das Einsatzteil zueinander verdrehsicher. Dadurch ist sichergestellt, dass in Abhängigkeit des Einsatzzwecks sich entweder die Rillen an der konischen Aufnahmefläche des Aufnahmeteils und die Rillen an der konischen Umfangsfläche des Einsatzteils einander überdecken oder nicht überdecken. Somit kann es möglich sein, ohne Änderung der Teile zwei unterschiedliche Einsatzzwecke abzudecken. Zum einen kann ein Sprühaufsatz geschaffen werden, der mit wenigen, dafür aber dicken Strahlen viel flüssige Substanz ausbringt und zum anderen einen, der mit einer doppelten Anzahl an Strahlen, die dafür jedoch erheblich dünner sind, bei gleichem Druck in der Regel weniger Flüssigkeit ausbringt. Der Unterschied der Flüssigkeitsausbringung bei gleichem Druck kann darin begründet sein, dass trotz in Summe gleicher Querschnittsfläche der Durchtrittskanäle der Anteil der laminaren Strömung bei dem Sprühaufsatz mit mehr Durchtrittskanälen höher ist.

Bei einer Ausführungsvariante des Sprühaufsatzes ist das Einsatzteil entlang seiner Mittelachse fest im Aufnahmeteil gehalten. Diese Ausführungsvariante bietet sich insbesondere bei Durchtrittskanälen mit grösserer Querschnittsfläche an, da durch diese genügend Luft hindurchtreten kann, um den Behälter nach dem Quetschen in kurzer Zeit in seine ursprüngliche Lage zurückkehren zu lassen.

Bei einer alternativen Ausführungsvariante des Sprühaufsatzes ist das Einsatzteil entlang seiner Mittelachse im Aufnahmeteil zwischen einer ersten Position und einer zweiten Position, und umgekehrt, verlagerbar. In der zweiten Position, in der das Einsatzteil beispielsweise an den Vorsprüngen des Aufnahmeteils aufliegt, weist die konische Umfangsfläche des Einsatzteils einen Abstand von der konischen Aufnahmefläche des Aufnahmeteils auf. Dadurch ist zwischen den beiden konischen Flächen ein Ringspalt für den Eintritt von Luft gebildet. Wird für einen Sprühstrahl die flüssige Substanz gegen das Einsatzteil gepresst, wird dieses in Richtung der konischen Aufnahmefläche verlagert, bis die beiden konischen Flächen aneinander anliegen und so die Durchtrittskanäle begrenzen. Es kann weiters vorgesehen sein, dass das Einsatzteil durch Federkraft in die zweite Position vorgespannt ist. Dazu können beispielsweise im Aufnahmeteil federnde Laschen angeordnet sein, die von einer Unterseite der Deckfläche der Kappe abragen und auf eine Frontfläche des Einsatzteils drücken. Das Einsatzteil kann entlang seiner axialen Erstreckung im Aufnahmeteil um ein vorbestimmtes Mass verlagerbar sein. Das Mass kann im Bereich von etwa 0,05 mm bis etwa 5,0 mm, bevorzugt im Bereich von etwa 0,2 mm bis etwa 3,0 mm liegen.

Der Sprühaufsatz kann in verschiedenen Varianten hinsichtlich der Auffächerung des Sprühstrahls ausgebildet sein. Beispielsweise weisen bei einer Ausführungsvariante des Sprühaufsatzes die von den Rillen in der konischen Aufnahmefläche des Aufnahmeteils und/oder in der konischen Umfangsfläche des Einsatzteils begrenzten Durchtrittskanäle in Sprührichtung einen divergenten Verlauf auf. Dadurch wird der Sprühstrahl der flüssigen Substanz bereits beim Verlassen des Sprühaufsatzes aufgefächert.

Gemäß einem weiteren Ausführungsbeispiel der Erfindung liegt jede Mittelachse von wenigstens zwei Durchtrittskanälen in einer Ebene, die durch eine Mantellinie der konischen Aufnahmefläche des Aufnahmeteils und einer Mittelachse des Aufnahmeteil, respektive durch eine Mantellinie der konischen Umfangsfläche des Einsatzteils und einer Mittelachse des Einsatzteils, aufgespannt ist. Hierbei können sich die Durchtrittskanäle, respektive deren Mittelachsen im Wesentlichen entlang von Mantellinien der konischen Aufnahmefläche des Aufnahmeteils bzw. von Mantellinien der konischen Umfangsfläche des Einsatzteils erstrecken. Je nachdem, in welcher Richtung sich die konische Umfangsfläche vergrößert, respektive die konische Aufnahmefläche verkleinert, sind die wenigstens zwei Strahlen divergent oder konvergent. Wenn die wenigstens zwei Strahlen konvergent aus dem Sprühkopf ausgebracht werden, treffen sie sich folglich theoretisch in einem Punkt, der jedoch tatsächlich einen Mischbereich darstellt, um sich dort zu einem gemeinsamen Strahl zu vereinigen, der im Weiteren im Wesentlichen der Mittelachse des Sprühaufsatzes folgt. Überraschenderweise hat sich gezeigt, dass dieser eine vereinigte gemeinsame Strahl verwirbelt ist. Diese Energie aus der Verwirbelung kann beispielsweise zum Aufschäumen von Putzmitteln genutzt werden. Dieser Mischbereich für die einzelnen ausgebrachten Strahlen für die flüssige Substanz kann einen Abstand von etwa 2 mm bis etwa 1000 mm, bevorzugt von etwa 4 mm bis etwa 30 mm von dem Einsatzteil aufweisen. Ferner können die Durchtrittskanäle so gestaltet sein, dass ihre Mittelachsen in der jeweiligen Ebene einen Winkel zu den jeweiligen Mantellinien einschließen. Hierdurch folgen die Durchtrittskanäle, respektive die durch die Durchtrittskanäle ausgebrachten Strahle der flüssigen Substanz nicht mehr der Erstreckung der Mantellinie. Hierdurch können Strahlen erzeugt werden, die trotz der sich aus dem Zusammenwirken der konischen Aufnahmefläche des Aufnahmeteils und der konischen Umfangsfläche des Einsatzteils ergebenden Vorteilen im Wesentlichen parallel zu der Mittelachse des Aufnahmeteils bzw. zu der Mittelachse des Einsatzteils folgen. Damit können letztlich Strahlen aus dem Sprühaufsatz ausgebracht werden, die im Wesentlichen parallel zu der Mittelachse des Sprühaufsatzes sind.

Gemäß einem weiteren Ausführungsbeispiel der Erfindung schneidet jede Mittelachse von wenigstens zwei Durchtrittskanälen eine Ebene in einem Winkel. Hierbei erstrecken sich die Mittelachsen der wenigstens zwei Durchtrittskanäle im Wesentlichen parallel zu der konischen Aufnahmefläche des Aufnahmeteils bzw. im Wesentlichen parallel zu der konischen Umfangsfläche des Einsatzteils. Ferner ist die Ebene durch eine Mantellinie der konischen Aufnahmefläche des Aufnahmeteils und einer Mittelachse des Aufnahmeteils bzw. durch eine Mantellinie der konischen Umfangsfläche des Einsatzteils und einer Mittelachse des Einsatzteils aufgespannt. Weiterhin ist der Winkel größer als 0° und kleiner als 90°, bevorzugt größer gleich 5° und kleiner gleich 45°. Die Rillen erstrecken sich in Form einer konischen Spirale an der konischen Aufnahmefläche und/oder der konischen Umfangsfläche. Hierbei können die Rillen linksdrehend und/oder rechtsdrehend sein. Auch kann sich der Winkel, in dem die Mittelachse des Durchtrittskanals die Ebene schneidet, sich entlang des Durchtrittskanals ändern. Dadurch entsteht eine zweifach gekrümmte Mittelachse. Die obigen Winkelangaben beziehen sich bevorzugt auf die Öffnungsmündung des Durchtrittskanals, durch die der Strahl den Sprühaufsatz verlässt. Durch eine derartige Ausgestaltung der Durchtrittskanäle können die die flüssige Substanz ausbringenden Strahlen konvergent ausgerichtet sein, ohne sich zu berühren. In der Regel werden sich die Durchtrittskanäle zueinander im Wesentlichen parallel erstrecken. Natürlich ist es auch möglich den Querschnitt der Rillen über ihre Länge in der Form und/oder ihrem Flächeninhalt zu variieren. Auf diese Weise wird auch bei konvergentem Verlauf der Durchtrittskanäle eine ausreichende Auffächerung des Sprühstrahls erreicht.

Gemäß einem weiteren Ausführungsbeispiel der Erfindung sind die Winkel, in denen die Mittelachsen der Durchtrittskanäle die Ebene schneiden, gleich. Damit sind alle Durchtrittskanäle im Wesentlichen zueinander parallel.

Bei einer weiteren Ausführungsvariante des Sprühaufsatzes können je nach Montagemethode das Aufnahmeteil für das Einsatzteil oder das Einsatzteil selbst oder beide Teile eine Aussenseite der Deckfläche der Kappe axial überragen und einen stutzenartigen Fortsatz bilden. Der stutzenartige Fortsatz kann dann beispielsweise zur dichtenden Festlegung eines Verschlusses dienen.

Bei einer weiteren Ausführungsvariante des Sprühaufsatzes ist an der Kappe ein Scharniergelenk, beispielsweise ein Filmscharnier, angeformt, welches mit einem Deckelteil verbunden ist. An einer der Deckfläche zugewandten Innenfläche des Deckelteils ist ein abragender Verschlusskonus angeordnet, der beim Verschliessen mit dem stutzenartigen Fortsatz an der Deckfläche der Kappe dichtend zusammenwirkt.

Gemäß einem weiteren Ausführungsbeispiel ist der Sprühaufsatz durch einen Schraubverschluss fluiddicht verschliessbar.

Gemäß einem weiteren Ausführungsbeispiel ist der Sprühaufsatz durch einen Push-pull- Verschluss fluiddicht verschliessbar.

Gemäß einem weiteren Ausführungsbeispiel der Erfindung ist der Sprühaufsatz bevorzugt in einem Kunststoffspritzverfahren und/oder Kunststoffpressverfahren hergestellt. Als Kunststoffe können all für das Spritzgiessen geeigneten Kunststoffe eingesetzt werden.

Eine Ausführungsvariante des Sprühaufsatzes sieht vor, dass wenigstens die Kappe mit Mantel samt Deckfläche und Aufnahmeteil aus einem Kunststoff aus der Gruppe bestehend aus Polyolefinen, insbesondere Polyethylen und Polypropylen, HDPE, LDPE, deren Co-Polymere, Recyklate aus den genannten Polyolefinen und Gemischen der genannten Polyolefine und aus Polyestern, insbesondere PET, PEF, PPF, PBT, deren Co-Polymere, Recyclate aus den genannten Polyestern und Gemischen der genannten Polyestern gefertigt sind. Die angeführten Kunststoffe sind für das Spritzgiessverfahren hinlänglich erprobt und ihre chemischen und physikalischen Parameter bekannt.

Bei einer weiteren Ausführungsvariante des Sprühaufsatz bestehen der Mantel samt Deckfläche und Aufnahmeteil und das Einsatzteil aus dem gleichen Kunststoff. Diese Ausführungsvariante des Sprühaufsatzes hat den Vorteil einer besonders guten Masshaltigkeit, da die Kappe, insbesondere das Aufnahmeteil, und das Einsatzteil den gleichen Schwund aufweisen. Natürlich können die eingesetzten Kunststoffe voneinander verschieden sein.

Ein Kunststoffbehälter mit einem erfindungsgemässen Sprühaufsatz nach einer der geschilderten Ausführungsvarianten weist einen Behälterkörper auf, der wenigstens bereichsweise elastisch reversibel zusammenquetschbar ist. Ein Versprühen der flüssigen Substanz erfolgt durch Zusammenquetschen des Behälterkörpers von Hand. Lässt die Presskraft der Hand nach, kann durch die Durchtrittskanäle und/oder durch einen Ringspalt zwischen den konischen Flächen des Aufnahmeteils und des Einsatzteils Luft in das Behälterinnere eintreten, wodurch sich der Behälterkörper aufgrund seiner Rückstellkraft wieder ausdehnt und seine ursprüngliche Ausgangsform einnimmt. Der Kunststoffbehälter kann dabei in einem Blasverfahren, beispielsweise in einem Extrusionsblasverfahren oder in einem Streckblasverfahren, hergestellt sein.

Weitere Vorteile und Merkmale ergeben sich aus der nachfolgenden Beschreibung von beispielsweisen Ausführungsvarianten der Erfindung unter Bezugnahme auf die schematischen Zeichnungen. Es zeigen in nicht massstabsgetreuer schematischer Darstellung in verschiedenen Ansichten:
- Fig. 1 bis Fig. 5: ein erstes Ausführungsbeispiel der Erfindung;
- Fig. 6 bis Fig. 10: ein zweites Ausführungsbeispiel der Erfindung;
- Fig. 11 bis Fig. 13: ein drittes Ausführungsbeispiel der Erfindung;
- Fig. 14 bis Fig. 18: ein viertes Ausführungsbeispiel der Erfindung; und
- Fig. 19 bis Fig. 21: ein fünftes Ausführungsbeispiel der Erfindung.

In den schematischen Abbildungen der verschiedenen Ausführungsbeispiele tragen jeweils gleiche Elemente und Komponenten des Sprühaufsatzes die gleichen Bezugszeichen.

In den Abbildungen Fig. 1 bis Fig. 5 sind ein erstes Ausführungsbeispiel eines Sprühaufsatzes und der zugehörigen Komponenten dargestellt. In der perspektivischen Ansicht in Fig. 1 ist der Sprühaufsatz gesamthaft mit dem Bezugszeichen 1 versehen. Er umfasst eine Kappe 2 mit einem im wesentlichen zylindrischen Mantel 3. Ein Längsende des Mantels 3 ist mit einer Deckfläche 4 verschlossen. Ein Verschlussteil 100 ist über ein Scharniergelenk 101 am Mantel 3 des Sprühaufsatzes 1 angelenkt. Das Scharniergelenk 101 kann beispielsweise ein bistabiles Gelenk oder ein Filmscharnier sein. Das dargestellte Verschlussteil 100 muss nicht zwingend über ein Gelenk mit dem Mantel 3 der Kappe 2 verbunden sein. In einer alternativen Ausführungsvariante kann es beispielsweise auch als ein separates abnehmbares Teil ausgebildet sein. Eine Aussenseite 41 der Deckfläche 4 wird axial von einem Abschnitt eines Aufnahmeteils 5 überragt und bildet einen stutzenartigen Fortsatz 51. Der stutzenartige Fortsatz 51 dient zur Festlegung eines Dichtkonus 103, der von einer Innenwandung 102 des Verschlussteils abragt (Fig. 5). Dadurch kann das Deckelteil 100 an der Kappe 2 kraftschlüssig oder auch formschlüssig fixiert werden. Weiter zeigt Fig. 1, dass im Aufnahmeteil 5 ein Einsatzteil 6 gehalten ist. Das Aufnahmeteil 5 und das Einsatzteil 6 begrenzen Durchtrittskanäle, die mit dem Bezugszeichen 7 angedeutet sind und im Folgenden noch näher beschrieben werden.

Fig. 2 zeigt einen Blick von unten in die Kappe 2 in Richtung einer Innenseite 42 der Deckfläche 4. Der Mantel 3 weist an seiner Innenwandung 31 erste Befestigungsmittel 32 auf. Beispielsweise sind die ersten Befestigungsmittel 32, wie in Fig. 2 angedeutet ist, als Gewindeabschnitte ausgebildet. Es versteht sich, dass die ersten Befestigungsmittel 32 auch als Gewindegänge, als vor- oder rückspringende Elemente eines Bajonettverschlusses und dergleichen ausgebildet sein können. Die ersten Befestigungsmittel 32 sind zum Eingriff in zweite Befestigungsmittel ausgebildet, die korrespondierend zu den ersten Befestigungsmitteln 32 ausgebildet und an einem Behälterhals, beispielsweise an einem Flaschenhals, angeordnet sein können. Im in Fig. 2 dargestellten Ausführungsbeispiel sind die zweiten Befestigungsmittel als Gewindegänge ausgebildet, die am Umfang des Behälterhalses ausgebildet sind.

Aus Fig. 2 ist ersichtlich, dass die Deckfläche 4 mit einer Aussparung 44 versehen ist. Die Aussparung 44 wird von einer in Umfangsrichtung geschlossen ausgebildeten konischen Aufnahmefläche 55 berandet die einen Bestandteil des Aufnahmeteils 5 bildet. Das Aufnahmeteil 5 nimmt das Einsatzteil 6 auf. Wie in Fig. 4 dargestellt ist, kommt dabei eine konische Umfangsfläche 65 des Einsatzteils 6 in Anlage zur konischen Aufnahmefläche 55 am Aufnahmeteil 5. Die Aufnahmefläche 55 am Aufnahmeteil 5 und die Umfangsfläche 65 am Einsatzteil 6 weisen im wesentlichen die gleiche Konizität auf. Vorzugsweise handelt es sich dabei, wie dargestellt, um Kegelstumpfflächen. Das im Aufnahmeteil 5 montierte Einsatzteil 6 ist beispielsweise axial unbeweglich im Aufnahmeteil 5 gehalten. Beispielsweise ist dazu am Aufnahmeteil 5 ein ringartiger Fortsatz 52 ausgebildet, der sich in Richtung des Mantels 3 der Kappe 2 erstreckt und einen oder mehrere nach innen gewandte Vorsprünge 53 aufweist. Die Vorsprünge 53 greifen bei im Aufnahmeteil 5 montiertem Einsatzteil 6 in eine Ringnut 62 an einem Flansch 61, wie in Fig. 3 ersichtlich ist. Anstelle eines ringartigen Fortsatzes 52 können am Aufnahmeteil 5 beispielsweise auch federnde Laschen mit einwärts gewandten Vorsprüngen vorgesehen sein. Das Einsatzteil 6 weist dabei eine axiale Erstreckung auf, die gleich oder kleiner als eine axiale Erstreckung des Aufnahmeteils 5 ist. Im Fall eines Einsatzteils 6, dessen axiale Erstreckung kleiner ist als diejenige des Aufnahmeteils 5 kann das Einsatzteil 6 auch axial beweglich im Aufnahmeteil 5 gehalten sein. Beispielsweise weist das Aufnahmeteil 5 dazu einen Fortsatz oder Laschen mit einwärts gerichteten Vorsprüngen auf, die den Flansch 61 des Einsatzteils 6 hintergreifen. In der Ruhelage, in der das Einsatzteil 6 beispielsweise an den Vorsprüngen des Aufnahmeteils 5 aufliegt, weist die konische Umfangsfläche 65 des Einsatzteils 6 einen Abstand von der konischen Aufnahmefläche 55 des Aufnahmeteils 5 auf. Dadurch ist zwischen den beiden konischen Flächen 55, 65 ein Ringspalt für den Eintritt von Luft gebildet. Wird für einen Sprühstrahl flüssige Substanz gegen das Einsatzteil 6 gepresst, wird dieses in Richtung der konischen Aufnahmefläche 55 verlagert, bis die beiden konischen Flächen 55, 65 aneinander anliegen und so die Durchtrittskanäle 7 begrenzen. Es kann weiters vorgesehen sein, dass das Einsatzteil 6 durch Federkraft in seine Ruhelage vorgespannt ist. Dazu können beispielsweise im Aufnahmeteil 5 federnde Laschen angeordnet sein, die von einer Unterseite der Deckfläche 4 der Kappe 2 abragen und auf eine Frontfläche des Einsatzteils 6 drücken. Die axiale Beweglichkeit des Einsatzteils 6 kann dabei von etwa 0,05 mm bis etwa 5,0 mm, bevorzugt von etwa 0,2 mm bis etwa 3,0 mm betragen.

Fig. 3 zeigt eine perspektivische Ansicht des Einsatzteils 6. Es weist eine hutartige Gestalt auf. Die konische Umfangsfläche 65 des Einsatzteils 6 ist mit Rillen 66 versehen. Im montierten Zustand des Einsatzteils 6 bilden die Rillen 66 im Zusammenwirken mit dem Aufnahmeteil 5 die bereits genannten Durchtrittskanäle 7. Insbesondere werden die Durchtrittskanäle 7 bei einem Aneinanderliegen der konischen Umfangsfläche 65 des Einsatzteils 6 und der konischen Aufnahmefläche 55 des Aufnahmeteils 5 begrenzt. Am Flansch 61 des Einsatzteils 6 können Positionierelemente ausgebildet sein, die mit korrespondierenden Aufnahmen am Aufnahmeteil 5 zusammenwirken. Dadurch ist in Umfangsrichtung die Position des Einsatzteils 6 im Aufnahmeteil 5 festlegbar. Ferner ist sichtbar, dass sich die Rillen 66 zueinander parallel erstrecken. Weiterhin erstrecken sich die Rillen 66 an der konischen Umfangsfläche 65 des Einsatzteils 6. Auch ist ersichtlich, dass jede Mittelachse I-I der Rillen 66 eine Ebene E in einem Winkel α schneidet, der in dem vorliegenden Ausführungsbeispiel etwa 15° ist, wobei die Ebene E durch eine Mantellinie M der konischen Umfangsfläche 65 des Einsatzteils 6 und einer Mittelachse I-I des Einsatzteils 6 aufgespannt ist. Die Rillen 66 können im Querschnitt jede beliebige Form aufweisen, sind in dem vorliegenden Ausführungsbeispiel U-förmig ausgeführt.

Das in den Abbildungen Fig. 6 bis Fig. 10 dargestellte zweite Ausführungsbeispiel des Sprühaufsatzes weist im Prinzip den gleichen Aufbau auf wie das erste Ausführungsbeispiel gemäss Fig. 1 bis Fig. 5. Zum Unterschied von dem ersten Ausführungsbeispiel ist jedoch die konische Umfangsfläche 65 des Einsatzteils 6 unstrukturiert bzw. glatt ausgebildet (Fig. 8). Dafür sind jedoch in der konischen Aufnahmefläche 55 Rillen 56 ausgebildet (Fig. 7). Bei montiertem Einsatzteil 6 bilden die Rillen 56 in der konischen Aufnahmefläche 55 des Aufnahmeteils 5 im Zusammenwirken mit dem Einsatzteil 6 die Durchtrittskanäle 7, die wiederum von der konischen Aufnahmefläche 55 am Aufnahmeteil 5 und der konischen Umfangsfläche 65 am Einsatzteil 6 begrenzt sind.

Das in Fig. 11 bis Fig. 13 dargestellte dritte Ausführungsbeispiel des Sprühaufsatzes 1 stellt eine Kombination aus den ersten und zweiten Ausführungsbeispielen dar. Insbesondere zeigen Fig. 12 und Fig. 13, dass sowohl die konische Aufnahmefläche 55 des Aufnahmeteils 5 und die konische Umfangsfläche 65 des Einsatzteils 6 mit Rillen 56 bzw. 66 versehen sind. Fig. 11 zeigt die Verhältnisse bei montiertem Einsatzteil 6, wenn die Rillen 56, 66 miteinander zur Überdeckung gebracht worden sind. Dann addieren sich die Querschnitte der Rillen 56 in der konischen Aufnahmefläche 55 und der Rillen 66 in der konischen Umfangsfläche 65. In einer nicht dargestellten alternativen Ausführungsvariante des Sprühaufsatzes können die Rillen auch nicht zu Überdeckung gebracht werden. Dann summieren sich die Anzahlen der Rillen in der konischen Aufnahmefläche und der Rillen in der konischen Umfangsfläche. Dabei können die Anzahlen der Rillen in der Umfangsfläche und in der Aufnahmefläche voneinander verschieden sein. Es kann auch vorgesehen sein, dass der Anwender das Einsatzteil gegenüber dem Aufnahmeteil bei Bedarf in einem vorbestimmten Umfang verdrehen kann, je nachdem ob für ihn ein grösserer Querschnitt der Durchtrittskanäle oder eine grössere Zahl von Durchtrittskanälen von Interesse ist.

Bei dem in den Abbildungen Fig. 14 bis Fig. 18 dargestellten vierten Ausführungsbeispiel des Sprühaufsatzes 1 zeigt insbesondere Fig. 15, dass das Aufnahmeteil 5 einen sich in Richtung des freien Endes des Mantels 3 verjüngenden Konus 57 aufweist. Der Konus 57 wird von Stegen 43 gehalten, welche die Aussparung 44 in der Deckfläche 4 etwa radial überbrücken. Vorzugsweise ist der Konus 57 etwa mittig der Aussparung 44 angeordnet. Der Konus 57 weist eine Aussenfläche auf, welche bei diesem Ausführungsbeispiel die konische Aufnahmefläche 55 bildet. Das in Fig. 16 dargestellte Einsatzteils 6 ist gegenüber den anhand der ersten drei Ausführungsbeispiele geschilderten Einsatzteilen leicht modifiziert ausgebildet. Insbesondere weist das modifizierte Einsatzteil 6 eine innere Umfangsfläche auf, die wiederum als Umfangsfläche 65 des Einsatzteils 6 bezeichnet ist. An einer Oberseite 62 des sich vom Flansch 61 erstreckenden Abschnitts des Einsatzteils 6 sind radiale Ausnehmungen 63 angeordnet, welche bei montiertem Einsatzteil 6 die radialen Stege 43 an der Aussparung 44 aufnehmen. Diese Ausnehmungen 63 in Verbindung mit den radialen Stegen 43 können auch Positioniermittel darstellen, welche eine Drehung auch eines entlang seiner Mittelachse verlagerbaren Einsatzteils 6 verhindern. Die als Innenumfangsfläche ausgebildete Umfangsfläche 65 des Einsatzteils 6 weist Rillen 66 auf, die bei montiertem Einsatzteil 6 in Verbindung mit dem Aufnahmeteil 5 die Durchtrittskanäle 7 bilden. Die Durchtrittskanäle 7 sind dabei wiederum von der konischen Aufnahmefläche 55 am Konus 57 und der korrespondierend konischen Umfangsfläche 65 am Innenumfang des Einsatzteils 6 begrenzt. Während bei dem dargestellten Ausführungsbeispiel die Umfangsfläche 65 des Einsatzteils 6 mit Rillen 66 versehen ist, versteht es sich, dass analog zu den anhand der Ausführungsbeispiele 1 bis 3 geschilderten Ausführungsvarianten die Rillen auch alternativ oder zusätzlich an der Aufnahmefläche 55 des Konus 57 angeordnet sein können. Analoges gilt für die Verdrehbarkeit des Einsatzteils 6 gegenüber dem Aufnahmeteil 5.

In den Abbildungen Fig. 19 bis Fig. 21 ist ein fünftes Ausführungsbeispiel des Sprühaufsatzes dargestellt, das wiederum das Bezugszeichen 1 trägt. Zum Unterschied von den im Vorstehenden geschilderten Ausführungsbeispielen, ist bei dieser Variante des Sprühaufsatzes 1 das Einsatzteil 6 nicht durch den Mantel 3 der Kappe 2 im Aufnahmeteil 5 montierbar, sondern es wird von aussen auf das Aufnahmeteil 5 aufgesetzt, das im Bereich der Aussparung 44 in der Deckfläche 4 angeordnet ist. Wie in Fig. 21 ersichtlich ist, weist das Aufnahmeteil 5 wiederum eine konische Aufnahmefläche 55 auf. Wie Figur 20 zeigt, besitzt das Einsatzteil 6 eine konische Umfangsfläche 65, die als eine Innenumfangsfläche ausgebildet ist. Die konische Umfangsfläche 65 des Einsatzteils ist mit Rillen 66 ausgestattet. Zusammen mit der konischen Aufnahmefläche 55 des Aufnahmeteils 5 bilden die Rillen 66 die Durchtrittskanäle 7 für eine flüssige Substanz. Wiederum können die Rillen anstatt an der konischen Umfangsfläche 65 des Einsatzteils 6 an der konischen Aufnahmefläche 55 des Aufnahmeteils 5 oder an beiden konischen Flächen angeordnet sein. Dadurch ergibt sich wiederum die Möglichkeit, bei einem Aneinanderliegen der konischen Umfangsfläche 65 und der konischen Aufnahmefläche 55 Durchtrittskanäle 7 mit grösseren Querschnitten zu erstellen oder die Zahl der Durchtrittskanäle 7 zu erhöhen. Dabei kann vorgesehen sein, dass sogar der Anwender bei Bedarf entweder die eine Variante mit grösseren Querschnitten der Durchtrittskanäle 7 oder die andere Variante mit einer grösseren Zahl an Durchtrittskanälen 7 wählen kann.

Allen geschilderten Ausführungsvarianten des Sprühaufsatzes 1 ist gemeinsam, dass die von der konischen Aufnahmefläche 55 und der konischen Umfangsfläche 65 begrenzten Durchtrittskanäle einen Querschnitt im Bereich zwischen etwa 0,05 mm² und etwa 3,5 mm² besitzen.

Wie aus den Abbildungen in Fig. 3, Fig. 7, Fig. 12, Fig. 13 und Fig. 20 ersichtlich ist, sind die Rillen 56, 66 in den konischen Umfangs- 65 bzw. Aufnahmeflächen 55 gegenüber der axialen Erstreckung der Kappe 2 geneigt angeordnet. Bei diesen Ausführungsvarianten weisen die von der konischen Aufnahmefläche 55 des Aufnahmeteils 5 und von der konischen Umfangsfläche 65 des Einsatzteils 6 begrenzten Durchtrittskanäle 7 in Sprührichtung einen konvergenten Verlauf auf. Das bedeutet, dass die einzelnen Strahlen der ausgebrachten flüssigen Substanz zunächst aufeinander zu gerichtet sind, bevor der Sprühstrahl aufgefächert wird. Der geneigte Verlauf der Rillen 56, 66 dient dazu, dass die ausgebrachten einzelnen Strahlen der flüssigen Substanz einander nicht berühren. Auf diese Weise wird auch bei konvergentem Verlauf der Durchtrittskanäle 7 eine ausreichende Auffächerung des Sprühstrahls erreicht.

Bei einer alternativen Ausführungsvariante des Sprühaufsatzes mit Durchtrittskanälen, die sich entlang der Mantellinien M erstrecken, können diese jedoch auch derart zueinander ausgerichtet sein, dass die einzelnen Sprühstrahlen in Sprührichtung einen ausserhalb des Sprühaufsatzes gelegenen, fokusartigen Mischbereich bilden, in dem sich die Sprühstrahlen im Wesentlichen zu einem Sprühstrahl vereinigen. Diese Ausführungsvariante kann beispielsweise bei Substanzen von Interesse sein, die beim Ausbringen noch aufgeschäumt werden sollen. Der fokusartige Mischbereich kann dabei vom Einsatzteil 6 einen Abstand von etwa 2 mm bis etwa 1000 mm, bevorzugt von etwa 4 mm bis etwa 30 mm aufweisen.

Die Rillen in der (inneren) Umfangsfläche 65 des Einsatzteils gemäss Fig. 16 weisen in Sprührichtung einen divergenten Verlauf auf. Dadurch entfernen sich die Sprühstrahl der flüssigen Substanz bereits beim Verlassen des Sprühaufsatzes 1 von der Mittelachse des Einsatzteils. Eine gegenseitige Berührung der einzelnen Strahlen ist ausgeschlossen.

Der erfindungsgemässe Sprühaufsatz ist für das Versprühen von flüssigen Substanzen ausgebildet. Unter "flüssigen Substanzen" werden gemäss der vorliegenden Erfindung Flüssigkeiten verstanden, deren Viskosität klein genug ist, um ein ungestörtes kontinuierliches Fliessen zu gewährleisten. Der Sprühaufsatz ist bevorzugt in einem Kunststoffspritzverfahren und/oder einem Kunststoffpressverfahren hergestellt. Als Kunststoffe können alle für das Spritzgiessen und/oder Kunststoffpressverfahren geeigneten Kunststoffe eingesetzt werden. Dabei können wenigstens die Kappe mit Mantel samt Deckfläche und Aufnahmeteil einstückig aus einem Kunststoff aus der Gruppe bestehend aus Polyolefinen, insbesondere Polyethylen und Polypropylen, HDPE, LDPE, deren Co-Polymere, Recyklate aus den genannten Polyolefinen und Gemischen der genannten Polyolefine und aus Polyestern, insbesondere PET, PEF, PPF, PBT, deren Co-Polymere, Recyklate aus den genannten Polyestern und Gemischen der genannten Polyestern gefertigt sein. Die angeführten Kunststoffe sind für das Spritzgiessverfahren und/oder Kunststoffpressverfahren hinlänglich erprobt und ihre chemischen und physikalischen Parameter bekannt.

Bei einer weiteren Ausführungsvariante des Sprühaufsatz bestehen der Mantel samt Deckfläche und Aufnahmeteil und das Einsatzteil aus dem gleichen Kunststoff. Diese Ausführungsvariante des Sprühaufsatzes hat den Vorteil einer besonders guten Masshaltigkeit, da die Kappe, insbesondere das Aufnahmeteil, und das Einsatzteil den gleichen Schwund aufweisen.

Ein Kunststoffbehälter mit einem erfindungsgemässen Sprühaufsatz 1 nach einer der geschilderten Ausführungsvarianten weist einen Behälterkörper auf, der wenigstens bereichsweise elastisch reversibel zusammenquetschbar ist. Ein Versprühen der flüssigen Substanz erfolgt durch Zusammenquetschen des Behälterkörpers von Hand. Hierbei wird durch den gegenüber der Atmosphäre erhöhten Druck innerhalb des Behälterkörpers das verlagerbare Einsatzteil 6 von einer zweiten, geöffneten Position in die erste, geschlossene Position verlagert, so dass die konische Umfangsfläche 65 des Einsatzteils 6 und die konische Aufnahmefläche 55 des Aufnahmeteils 5 aneinanderliegen. Hierbei wird die flüssige Substanz durch die durch das Aufeinanderliegen der konischen Flächen 55, 65 gebildeten Durchtrittskanäle 7 aus dem Behälterkörper ausgebracht. Lässt die Presskraft der Hand nach, bildet sich durch das Bestreben des Behälterkörpers, aufgrund seiner Steifigkeit in die ursprüngliche Form zurückzukehren, ein Unterdruck in dem Behälterkörper gegenüber der den Behälter umgebenden Atmosphäre. Hierdurch kann durch die Durchtrittskanäle 7 Luft in das Behälterinnere eintreten, wodurch sich der Behälterkörper wieder ausdehnt und seine ursprüngliche Ausgangsform einnimmt. Bei einem verlagerbaren Einsatzteil 6 kann durch den im Behälterkörper vorhandenen Unterdruck dieses von der ersten Position in die zweite Position zurückgezogen werden, so dass sich zwischen den konischen Flächen 55, 65 des Aufnahmeteils 5 und des Einsatzteils 6 ein Ringspalt bildet, durch den Luft in den Behälterkörper gelangen kann und damit die Rückstellung des Behälterkörpers schneller ausführbar ist. Es sei angemerkt, dass die Verlagerung des Einsatzteils von der ersten Position in die zweite Position auch federunterstützt erfolgen kann. Der Kunststoffbehälter kann dabei in einem Blasverfahren, beispielsweise in einem Extrusionsblasverfahren oder in einem Streckblasverfahren, hergestellt sein.

Die Erfindung ist anhand von konkreten Ausführungsbeispielen erläutert worden, die teilweise in den Abbildungen dargestellt sind. Die vorstehende Beschreibung der konkreten Ausführungsbeispiele dient nur zur Erläuterung der Erfindung und ist nicht als einschränkend zu betrachten. Vielmehr wird die Erfindung durch die beigefügten Patentansprüche definiert.

## Patentansprüche

1. Sprühaufsatz (1) zum strahlenförmigen Ausbringen von flüssigen Substanzen umfassend eine Kappe (2) mit einem ringförmig umlaufenden, geschlossenen Mantel (3) mit einer Wandung, an deren Innenseite oder Aussenseite erste Befestigungsmittel (32) angeformt sind, die zum Eingriff in korrespondierende zweite Befestigungsmittel ausgebildet sind, welche an einer Aussenwandung oder Innenwandung eines Behälterhalses vorgesehen sein können, und mit einer ein Längsende des Mantels abschliessenden Deckfläche(4), die eine Aussparung (44) aufweist und zur Aufnahme eines Einsatzteils (6) ausgebildet ist, **dadurch gekennzeichnet, dass** im Bereich der Aussparung ein Aufnahmeteil (5) mit einer in Umfangsrichtung geschlossenen konischen Aufnahmefläche (55) angeordnet ist, das zur Aufnahme einer im Wesentlichen mit der konischen Aufnahmefläche (55) korrespondierenden in Umfangsrichtung geschlossenen konischen Umfangsfläche (65) des Einsatzteils (6) ausgebildet ist, wobei die konische Aufnahmefläche (55) am Aufnahmeteil (5) und die konische Umfangsfläche (65) des Einsatzteils (6), wenn die konische Aufnahmefläche (55) und die konische Umfangsfläche (65) aneinander anliegen, wenigstens einen Durchtrittskanal (7) für die flüssige Substanz begrenzen, durch den die flüssige Substanz ausbringbar ist.

2. Sprühaufsatz (1) gemäss Anspruch 1, **dadurch gekennzeichnet, dass** der wenigstens eine Durchtrittskanal (7) durch eine Rille (66) gebildet ist, die an der konischen Aufnahmefläche (55) des Aufnahmeteils (5) und/oder an der konischen Umfangsfläche (65) des Einsatzteils (6) ausgebildet ist.

3. Sprühaufsatz (1) gemäss Anspruch 1 oder 2, **dadurch gekennzeichnet, dass** der wenigstens eine Durchtrittskanal (7) eine Querschnittsfläche von etwa 0,005 mm² bis 3,5 mm² hat.

4. Sprühaufsatz (1) gemäss einem der vorangehenden Ansprüche, **dadurch gekennzeichnet, dass** das Einsatzteil (6) erste Positioniermittel aufweist, die mit zweiten Positioniermitteln am Aufnahmeteil (5) zusammenwirken.

5. Sprühaufsatz (1) gemäss einem der vorangehenden Ansprüche, **dadurch gekennzeichnet, dass** das Einsatzteil (6) gegenüber der konischen Aufnahmefläche (55) zwischen 0,5° bis 179,5°, bevorzugt zwischen 0,5° und 90° und besonders bevorzugt zwischen 5° und 60° verdrehbar angeordnet ist.

6. Sprühaufsatz (1) gemäss einem der Ansprüche 1 bis 4, **dadurch gekennzeichnet, dass** das Aufnahmeteil (5) und das Einsatzteil (6) zueinander verdrehsicher sind.

7. Sprühaufsatz (1) gemäss einem der vorangehenden Ansprüche, **dadurch gekennzeichnet, dass** das Einsatzteil (6) entlang seiner Mittelachse fest im Aufnahmeteil (5) gehalten ist.

8. Sprühaufsatz (1) gemäss einem der Ansprüche 1 bis 6, **dadurch gekennzeichnet, dass** das Einsatzteil (6) entlang seiner Mittelachse im Aufnahmeteil (5) zwischen einer ersten Position und einer zweiten Position, und umgekehrt, verlagerbar ist.

9. Sprühaufsatz (1) gemäss Anspruch 8, **dadurch gekennzeichnet, dass** das Einsatzteil (6) entlang seiner Mittelachse im Aufnahmeteil (5) um ein vorbestimmtes Mass verlagerbar ist, das im Bereich von etwa 0,05 mm bis etwa 5,0 mm , bevorzugt im Bereich von etwa 0,2 mm bis etwa 3,0 mm liegt.

10. Sprühaufsatz (1) nach einem der vorangehenden Ansprüche, **dadurch gekennzeichnet, dass** jede Mittelachse von wenigstens zwei Durchtrittskanälen (7) in einer Ebene (E) liegt, die durch eine Mantellinie der konischen Aufnahmefläche (55) des Aufnahmeteils (5) und einer Mittelachse des Aufnahmeteils, respektive durch eine Mantellinie (M) der konischen Umfangsfläche (65) des Einsatzteils (6) und einer Mittelachse des Einsatzteils (6) aufgespannt ist.

11. Sprühaufsatz (1) nach einem der Ansprüche 1 bis 9, **dadurch gekennzeichnet, dass** jede Mittelachse von wenigstens zwei Durchtrittskanälen (7) eine Ebene (E) in einem Winkel (a) schneidet, wobei sich die Mittelachsen der wenigstens zwei Durchtrittskanäle (7) im Wesentlichen parallel zu der konischen Aufnahmefläche (55) des Aufnahmeteils (5) bzw. im Wesentlichen parallel zu der konischen Umfangsfläche (65) des Einsatzteils (6) erstrecken, wobei die Ebene (E) durch eine Mantellinie der konischen Aufnahmefläche (55) des Aufnahmeteils und einer Mittelachse des Aufnahmeteils bzw. durch eine Mantellinie (M) der konischen Umfangsfläche (65) des Einsatzteils (6) und einer Mittelachse des Einsatzteils (6) aufgespannt ist, wobei der Winkel größer als 0° und kleiner als 90°, bevorzugt größer gleich 5° und kleiner gleich 45° ist.

12. Sprühaufsatz (1) nach Anspruch 11, **dadurch gekennzeichnet, dass** die Winkel, in denen die Mittelachsen der Durchtrittskanäle (7) die Ebene (E) schneiden, gleich sind.

13. Sprühaufsatz (1) nach einem der vorangehenden Ansprüche, **dadurch gekennzeichnet, dass** Mantellinien der konischen Aufnahmefläche (55) des Aufnahmeteils (5) bzw. Mantellinien (M) der konischen Umfangsfläche (65) des Einsatzteils (6) sich im Wesentlichen in einem Punkt treffen, wobei sich der Punkt in Erstreckungsrichtung des Mantels (3) von der Deckfläche (4) befindet.

14. Sprühaufsatz (1) nach einem der Ansprüche 1 bis 12, **dadurch gekennzeichnet, dass** sich Mantellinien der konischen Aufnahmefläche des Aufnahmeteils bzw. Mantellinien (M) der konischen Umfangsfläche (65) des Einsatzteils (6) im Wesentlichen in einem Punkt treffen, wobei sich der Punkt entgegen der Erstreckungsrichtung des Mantels (3) von der Deckfläche (4) befindet.

15. Sprühaufsatz (1) nach einem der vorangehenden Ansprüche, **dadurch gekennzeichnet, dass** das Einsatzteil (6) im Wesentlichen als Kegelstumpf ausgebildet ist.

16. Sprühaufsatz (1) nach einem der vorangehenden Ansprüche, **dadurch gekennzeichnet, dass** das Aufnahmeteil (5) und/oder das Einsatzteil (6) eine Aussenseite der Deckfläche (4) der Kappe (2) axial überragen und einen stutzenartigen Fortsatz (51) bilden.

17. Sprühaufsatz (1) nach Anspruch 16, **dadurch gekennzeichnet, dass** an der Kappe (2) ein Scharniergelenk (101) angeformt ist, welches mit einem Deckelteil (100) verbunden ist, das an einer der Deckfläche (4) zugewandten Innenfläche einen davon abragenden Verschlusskonus aufweist, der mit dem stutzenartigen Fortsatz (51) dichtend zusammenwirkt.

18. Sprühaufsatz (1) nach einem der vorangehenden Ansprüche, **dadurch gekennzeichnet, dass** er in einem Kunststoffspritzverfahren und/oder Kunststoffpressverfahren hergestellt ist.

19. Sprühaufsatz (1) nach einem der vorangehenden Ansprüche, **dadurch gekennzeichnet, dass** wenigstens der Mantel (3) samt Deckfläche (4) und Aufnahmeteil (5) einstückig aus einem Kunststoff aus der Gruppe bestehend aus Polyolefinen, insbesondere Polyethylen und Polypropylen, HDPE, LDPE, deren Co-Polymere, Recyklate aus den genannten Polyolefinen und Gemischen der genannten Polyolefine und aus Polyestern, insbesondere PET, PEF, PPF, PBT, deren Co-Polymere, Recyklate aus den genannten Polyestern und Gemischen der genannten Polyestern gefertigt sind.

20. Sprühaufsatz (1) gemäss einem der vorangehenden Ansprüche, **dadurch gekennzeichnet, dass** der Mantel (3) samt Deckfläche (4) und Aufnahmeeinrichtung und das Einsatzteil (6) aus dem gleichen Kunststoff bestehen.

21. Kunststoffbehälter mit einem Sprühaufsatz (1) gemäss einem der vorangehenden Ansprüche, **dadurch gekennzeichnet dass** der Kunststoffbehälter einen Behälterkörper aufweist, der wenigstens bereichsweise elastisch reversibel zusammenquetschbar ist.

22. Kunststoffbehälter nach Anspruch 21, **dadurch gekennzeichnet, dass** er in einem Blasverfahren hergestellt ist.

## Claims

1. A spray attachment (1) for bringing out fluid substances in a jet-like manner, comprising a cap (2) with an annularly peripheral, closed skirt (3) with a wall, on whose inner side or outer side first fastening means (32) are integrally formed, said first fastening means being designed for engaging into corresponding second fastening means which can be provided on an outer wall or inner wall of a container neck, and with a cover surface (4) which closes off a longitudinal end of the skirt, comprises a recess (44) and is designed for receiving an insert part (6), **characterised in that** a receiving part (5) with a conical receiving surface (55) which is closed in the circumferential direction is arranged in the region of the recess, said receiving part (5) being designed for receiving a conical peripheral surface (65) of the insert part (6) which essentially corresponds with the conical receiving surface (55) and is closed in the circumferential direction, wherein the conical receiving surface (55) on the receiving part (5) and the conical peripheral surface (65) on the insert part (6) delimit at least one through-channel (7) for the fluid substance when the conical receiving surface and the conical peripheral surface bear on one another, through which channel the fluid substance can be brought out.

2. A spray attachment (1) according to claim 1, **characterised in that** the at least one through-channel (7) is formed by a groove (66) which is formed on the conical receiving surface (55) of the receiving part (5) and/or on the conical peripheral surface (64) of the insert part (6).

3. A spray attachment (1) according to claim 1 or 2, **characterised in that** the at least one through-channel (7) has a cross-sectional area of about 0.005 mm² to about 3.5 mm².

4. A spray attachment (1) according to one of the preceding claims, **characterised in that** the insert part (6) comprises first positioning means which interact with second positioning means on the receiving part (5).

5. A spray attachment (7) according to one of the preceding claims, **characterised in that** the insert part (6) is arranged in a rotatable manner with respect to the conical receiving surface (55), between 0.5° and 179.5°, preferably between 0.5° and 90° and particularly preferably between 5° and 60°.

6. A spray attachment (1) according to claim 1 to 4, **characterised in that** the receiving part (5) and the insert part (6) are rotationally fixed to one another.

7. A spray attachment (7) according to one of the preceding claims, **characterised in that** the insert part (6) along its middle axis is fixedly held in the receiving part (5).

8. A spray attachment according to claim 1 to 6, **characterised in that** the insert part (6) is displaceable in the receiving part (5) along its middle axis between a first position and a second position, and vice versa.

9. A spray attachment (1) according to claim 8, **characterised in that** the insert part (6) is displaceable in the receiving part (5) along its middle axis by a predefined measure which lies in the range of about 0.05 mm to about 5.0 mm, preferably in the range of 0.2 mm to about 3.00 mm.

10. A spray attachment according to one of the preceding claims, **characterised in that** each middle axis of at least two through-channels (7) lies in a plane (E) which is spanned by a generatrix of the conical receiving surface (55) of the receiving part (5) and a middle axis of the receiving part (5), or by a generatrix (M) of the conical peripheral surface (65) of the insert part (6) and a middle axis of the insert part (6).

11. A spray attachment (1) according to one of the claims 1 to 9, **characterised in that** each middle axis of at least two through channels (7) intersects a plane at an angle, wherein the middle axes of the at least two through-channels (7) extend essentially parallel to the conical receiving surface (55) of the receiving part (5) or essentially parallel to the conical peripheral surface (65) of the insert part (6), wherein the plane is spanned by a generatrix of the conical receiving surface (55) of the receiving part (5) and a middle axis of the receiving part (6) or by a generatrix of the conical peripheral surface (65) of the insert part (6) and a middle axis of the insert part (6), wherein the angle is greater than 0° and smaller than 90°, preferably larger or equal to 5° and smaller or equal to 45°.

12. A spray attachment (7) according to claim 11, **characterised in that** the angles at which the middle axes of the through-channels (7) intersect the plane are equal.

13. A spray attachment (1) according to one of the preceding claims, **characterised in that** generatrices of the conical receiving surface (55) of the receiving part (5) or generatrices of the conical peripheral surface (65) of the insert part (6) meet essentially at a point, wherein the point is located in the extension direction of the skirt from the cover surface.

14. A spray attachment (7) according to one of the claims 1 to 12, **characterised in that** generatrices of the conical receiving surface (55) of the receiving part (5) or generatrices (M) of the conical peripheral surface (65) of the insert part (6) meet essentially at a point, wherein the point is located counter to the extension direction of the skirt (3) from the cover surface (4).

15. A spray attachment (1) according to one of the preceding claims, **characterised in that** the insert part (6) is designed essentially as a truncated cone.

16. A spray attachment (1) according to one of the preceding claims, **characterised in that** the receiving part (5) and/or the insert part (6) project axially beyond an outer side of the cover surface (4) of the cap (2) and form a pipe-stub-like continuation (51).

17. A spray attachment (1) according to claim 16, **characterised in that** a hinge joint (101) which is connected to the cover part (100) is integrally formed on the cap (4), said cover part (100) on an inner surface which faces the cover surface comprising a closure cone which projects away therefrom and sealingly interacts with the pipe-stub-like continuation (51).

18. A spray attachment (1) according to one of the preceding claims, **characterized in that** it is manufactured in a plastic injection moulding method and/or a plastic compression moulding method.

19. A spray attachment (1) according to one of the preceding claims, **characterised in that** at least the skirt (3) together with the cover surface (4) and receiving part (5) is manufactured as one piece of a plastic of the group consisting of polyolefins, in particular polyethylene and polypropylene, HDPE, LDPE, their copolymers, recyclates of the mentioned polyolefins and mixtures of the mentioned polyolefins and of polyesters, in particular PET, PEF, PPF, PBT, their copolymers, recyclates of the mentioned polyesters and mixtures of the mentioned polyesters.

20. A spray attachment (1) according to one of the preceding claims, **characterised in that** the skirt (3) together with the cover surface (4) and the receiving part (5) and the insert part (6) consist of the same plastic.

21. A plastic container (1) with the spray attachment according to one of the preceding claims, **characterised in that** the plastic container (1) comprises a container body which can be squeezed together in an elastically reversible manner at least in regions.

22. A plastic container (1) according to claim 21, **characterised in that** it is manufactured in a blow moulding method.

## Revendications

1. Dispositif de pulvérisation rapporté (1) destiné à la distribution sous forme de jet de substances liquides, comprenant un capuchon (2) doté d'une chemise (3) fermée circulaire, avec une paroi sur la face interne ou la face externe de laquelle sont formés des premiers moyens de fixation (32) qui sont réalisés pour entrer en prise avec des deuxièmes moyens de fixation correspondants, lesquels peuvent être prévus sur une paroi extérieure ou une paroi intérieure d'un col de récipient, et comprenant une surface de recouvrement (4) qui ferme une extrémité longitudinale de la chemise et présente un évidement (44) et est conçue pour accueillir un élément formant insert (6), **caractérisé en ce que** dans la région de l'évidement, il est prévu un élément de réception (5) qui est doté d'une surface de réception (55) conique fermée dans le sens périphérique et est conçu pour accueillir une surface périphérique (65) conique de l'élément insert (6), qui est fermée dans le sens périphérique et correspond sensiblement à la surface de réception (55) conique, sachant que la surface de réception (55) conique de l'élément de réception (5) et la surface périphérique (65) conique de l'élément insert (6), lorsque la surface de réception (55) conique et la surface périphérique (65) conique sont appliquées l'une contre l'autre, délimitent au moins un canal de passage (7) pour la substance liquide, à travers lequel la substance liquide peut être distribuée.

2. Dispositif de pulvérisation rapporté (1) selon la revendication 1, **caractérisé en ce que** le canal de passage (7), au nombre d'au moins un, est constitué d'une rainure (66) qui est réalisée sur la surface de réception (55) conique de l'élément de réception (5) et/ou sur la surface périphérique (65) conique de l'élément insert (6) .

3. Dispositif de pulvérisation rapporté (1) selon la revendication 1 ou 2, **caractérisé en ce que** le canal de passage (7), au nombre d'au moins un, présente une aire de section transversale d'environ 0,005 mm² à 3,5 mm².

4. Dispositif de pulvérisation rapporté (1) selon l'une des revendications précédentes, **caractérisé en ce que** l'élément insert (6) présente des premiers moyens de positionnement qui coopèrent avec des deuxièmes moyens de positionnement sur l'élément de réception (5).

5. Dispositif de pulvérisation rapporté (1) selon l'une des revendications précédentes, **caractérisé en ce que** l'élément insert (6) est disposé avec possibilité de rotation par rapport à la surface de réception (55) conique, d'une valeur comprise entre 0,5° et 179,5°, de préférence entre 0,5° et 90°, et de manière particulièrement avantageuse entre 5° et 60°.

6. Dispositif de pulvérisation rapporté (1) selon l'une des revendications 1 à 4, **caractérisé en ce que** l'élément de réception (5) et l'élément insert (6) sont bloqués en rotation l'un par rapport à l'autre.

7. Dispositif de pulvérisation rapporté (1) selon l'une des revendications précédentes, **caractérisé en ce que** l'élément insert (6) est tenu solidement le long de son axe médian dans l'élément de réception (5).

8. Dispositif de pulvérisation rapporté (1) selon l'une des revendications 1 à 6, **caractérisé en ce que** l'élément insert (6) peut être déplacé le long de son axe médian dans l'élément de réception (5), entre une première position et une deuxième position.

9. Dispositif de pulvérisation rapporté (1) selon la revendication 8, **caractérisé en ce que** l'élément insert (6) peut être déplacé le long de son axe médian dans l'élément de réception (5), d'une valeur prédéfinie qui se situe dans la plage allant d'environ 0,05 mm à environ 5,0 mm, de préférence dans la plage allant d'environ 0,2 mm à environ 3,0 mm.

10. Dispositif de pulvérisation rapporté (1) selon l'une des revendications précédentes, **caractérisé en ce que** chaque axe médian d'au moins deux canaux de passage (7) se situe dans un plan (E) qui est défini par une génératrice de la surface de réception (55) conique de l'élément de réception (5) et un axe médian de l'élément de réception, respectivement par une génératrice (M) de la surface périphérique (65) conique de l'élément insert (6) et un axe médian de l'élément insert (6).

11. Dispositif de pulvérisation rapporté (1) selon l'une des revendications 1 à 9, **caractérisé en ce que** chaque axe médian d'au moins deux canaux de passage (7) coupe un plan (E) sous un angle (α), sachant que les axes médians des canaux de passage (7), au nombre d'au moins deux, s'étendent sensiblement parallèlement à la surface de réception (55) conique de l'élément de réception (5) ou sensiblement parallèlement à la surface périphérique (65) conique de l'élément insert (6), le plan (E) étant défini par une génératrice de la surface de réception (55) conique de l'élément de réception et un axe médian de l'élément de réception, respectivement par une génératrice (M) de la surface périphérique (65) conique de l'élément insert (6) et un axe médian de l'élément insert (6), l'angle étant supérieur à 0° et inférieur à 90°, de préférence égal ou supérieur à 5° et inférieur ou égal à 45°.

12. Dispositif de pulvérisation rapporté (1) selon la revendication 11, **caractérisé en ce que** les angles sous lesquels les axes médians des canaux de passage (7) coupent le plan (E) sont identiques.

13. Dispositif de pulvérisation rapporté (1) selon l'une des revendications précédentes, **caractérisé en ce que** des génératrices de la surface de réception (55) conique de l'élément de réception (5) et/ou des génératrices (M) de la surface périphérique (65) conique de l'élément insert (6) se rejoignent sensiblement en un point, ledit point se situant dans la direction d'extension de la chemise (3) depuis la surface de recouvrement (4).

14. Dispositif de pulvérisation rapporté (1) selon l'une des revendications 1 à 12, **caractérisé en ce que** des génératrices de la surface de réception conique de l'élément de réception, respectivement des génératrices (M) de la surface périphérique (65) conique de l'élément insert (6) se rejoignent sensiblement en un point, ledit point se situant à l'opposé de la direction d'extension de la chemise (3) depuis la surface de recouvrement (4).

15. Dispositif de pulvérisation rapporté (1) selon l'une des revendications précédentes, **caractérisé en ce que** l'élément insert (6) est réalisé essentiellement sous forme de cône tronqué.

16. Dispositif de pulvérisation rapporté (1) selon l'une des revendications précédentes, **caractérisé en ce que** l'élément de réception (5) et/ou l'élément insert (6) dépassent axialement par rapport à une face externe de la surface de recouvrement (4) du capuchon (2) et forment un prolongement (51) en forme de tubulure.

17. Dispositif de pulvérisation rapporté (1) selon la revendication 16, **caractérisé en ce qu'**une articulation à charnière (101) est formée sur le capuchon (2), laquelle est reliée à un élément formant couvercle (100) qui présente sur une face interne tournée vers la surface de recouvrement (4), un cône de fermeture qui s'élève depuis cette face et coopère de manière étanche avec le prolongement (51) en forme de tubulure.

18. Dispositif de pulvérisation rapporté (1) selon l'une des revendications précédentes, **caractérisé en ce qu'**il est réalisé selon un procédé d'injection de matière plastique et/ou un procédé de compression de matière plastique.

19. Dispositif de pulvérisation rapporté (1) selon l'une des revendications précédentes, **caractérisé en ce qu'**au moins la chemise (3), y compris la surface de recouvrement (4) et l'élément de réception (5), sont fabriqués d'une seule pièce à partir d'une matière plastique appartenant au groupe des polyoléfines, en particulier le polyéthylène et le polypropylène, HDPE, LDPE, leurs copolymères, les recyclats des polyoléfines citées et les mélanges des polyoléfines citées, et des polyesters, notamment PET, PEF, PPF, PBT, leurs copolymères, les recyclats des polyesters cités et les mélanges des polyesters cités.

20. Dispositif de pulvérisation rapporté (1) selon l'une des revendications précédentes, **caractérisé en ce que** la chemise (3), y compris la surface de recouvrement (4) et le dispositif de réception et l'élément insert (6) sont réalisés à partir de la même matière plastique.

21. Récipient en matière plastique doté d'un dispositif de pulvérisation rapporté (1) selon l'une des revendications précédentes, **caractérisé en ce que** le récipient en matière plastique présente un corps de récipient qui peut être comprimé au moins localement de manière élastique réversible.

22. Récipient en matière plastique selon la revendication 21, **caractérisé en ce qu'**il est réalisé selon un procédé de soufflage.
